# EUROPÄISCHE PATENTSCHRIFT

(11) **EP 0 607 839 B1**
(45) Veröffentlichungstag und Bekanntmachung des Hinweises auf die Patenterteilung: **11.09.1996**
(21) Anmeldenummer: 94100288.3
(22) Anmeldetag: 11.01.1994
(51) Int. Cl.: F28F 13/18, F28F 1/12

(54) **Wärmeaustauschrohr sowie Herstellungsverfahren und Verwendung desselben**
Heat exchange tube, process for making and use of such a tube
Tube pour échange de chaleur, procédé de fabrication et utilisation d'un tel tube

(30) Priorität: 22.01.1993 DE 4301668
(43) Veröffentlichungstag der Anmeldung: 27.07.1994
(73) Patentinhaber: WIELAND-WERKE AG, 89079 Ulm (DE)
(72) Erfinder: Menze, Klaus, Dipl.-Ing., D-89155 Erbach (DE); Schüz, Gerhard Dr.-Ing., D-89269 Vöhringen (DE); Kriegsmann, Axel, Dipl.-Ing. (FH), D-89081 Ulm (DE); Knab, Manfred, Dipl.-Ing., D-89160 Dornstadt (DE); Hage, Manfred, Dr.-Ing., D-89250 Senden (DE)

(56) Entgegenhaltungen:
- EP-A- 0 495 453
- US-A- 3 566 514
- US-A- 5 203 404
- PATENT ABSTRACTS OF JAPAN vol. 014, no. 206 (M-0967)26. April 1990 & JP-A-02 044 165 (YAZAKI CORP.)

## Beschreibung

Die Erfindung betrifft ein Wärmeaustauschrohr nach dem Oberbegriff des Anspruchs 1. Ein solches Rohr ist, z.B., aus der EP-A-0 495 453 bekannt. Die Erfindung betrifft außerdem ein Verfahren zur Herstellung sowie die Verwendung eines solchen Rohres. Bei der Wärmeaustauschrohr handelt es sich beispielsweise um ein Wärmeaustauschrohr zur Sprühverdampfung in einem Rohrbündel-Wärmeaustauscher (vgl. Fig.1). In Sprühverdampfern wird das zu verdampfende Medium im Mantelraum auf die Rohre aufgegeben bzw. aufgesprüht. Der Vorteil besteht darin, daß das freie Volumen zwischen den Rohren nicht mit Flüssigkeit aufgefüllt zu werden braucht. Hierdurch läßt sich die Füllmenge solcher Apparate minimieren. Durch die Art des Aufsprühens muß sichergestellt werden, daß die Rohre stets ausreichend mit Flüssigkeit bedeckt sind. Um diese Anforderung zu erfüllen, werden diese Anlagen mit einem Flüssigkeitsüberschup betrieben, der bis um den Faktor 10 höher liegt als die zum Verdampfungsvorgang notwendige Flüssigkeitsmenge. Durch den Flüssigkeitsüberschuß wird allerdings der Wärmeübergangskoeffizient der Verdampfung erheblich reduziert. Zur Kompensation dieser Reduzierung muß der Rohrbündel-Wärmeaustauscher überdimensioniert werden. Für die Umwälzung der Flüssigkeitsmengen, die zur Verdampfung und für den Flüssigkeitsüberschup notwendig sind, muß die Pumpe entsprechend groß gewählt werden. Dies bedingt einen hohen Energieverbrauch der Pumpe, der ca um den Faktor 2 über dem Energieverbrauch liegt, als wenn nur die zur Verdampfung benötigte Flüssigkeitsmenge gefördert werden muß.

Aus dem Bereich der Absorptionswärmepumpen sind Rohre bekannt, die V-förmige Rillen an der Aupenseite zur Verbesserung der Verteilung der Flüssigkeit in axialer Richtung des Rohres aufweisen. Solche Rohre sind für den Einsatz in Austreibern entwickelt worden (Prospektblatt "F-tube" der Firma Furukawa Electric Co., Ltd.).

Der Erfindung liegt die Aufgabe zugrunde, ein Wärmeaustauschrohr der genannten Art so auszubilden, daß neben guter Verteilung der Flüssigkeit auf dessen Oberfläche gleichzeitig gute Verdampfungseigenschaften gewährleistet werden.

Die Aufgabe wird erfindungsgemäß durch die Merkmale des Anspruchs 1 gelöst.

Es wurde festgestellt, daß mit der beschriebenen Ausführungsform der Oberfläche eine vollkommene Benetzung der Oberfläche schon mit sehr kleinen Flüssigkeitsmengen zu erzielen ist. In Verbindung mit den deutlich verbesserten Verdampfungseigenschaften können somit insbesondere in Rohrbündelwärmeaustauschern die verwendete Rohrzahl und die im Kreislauf notwendige Flüssigkeitsmenge minimiert werden. Ein weiterer Vorteil besteht darin, daß die Gesamtanlage, in der der Rohrbündelwärmeaustauscher integriert ist, kleiner und kompakter gebaut werden kann.

Nach einer besonderen Ausführungsform der Erfindung verlaufen die Verteilungsrinnen parallel zueinander, insbesondere kreuzen sich zwei Gruppen paralleler Verteilungsrinnen unter einem Winkel β.

Nach alternativen Ausführungsformen sind die Verteilungsrinnen voneinander beabstandet - vorzugsweise beträgt der Abstand a ≤ 3 x t - oder schließen unmittelbar aneinander an.

Vorzugsweise sind die Verteilungsrinnen im wesentlichen V-förmig ausgebildet, wobei die Tiefe T = 0,3 bis 1,5 mm und der Öffnungswinkel α = 30 bis 90° beträgt. (Dabei wird die Tiefe T von der Oberkante der Kanalwände gemessen.)

Die Verteilungsrinnen haben die Aufgabe, Flüssigkeit, die aufgetropft oder aufgesprüht wird, auf der äußeren Oberfläche zu verteilen und den darunterliegenden Kanälen gezielt zuzuführen. Hierzu können die Verteilungsrinnen zusätzlich zu den Überläufen entsprechende Öffnungen aufweisen. Die Öffnungen können in ihrer Form unterschiedlich ausgeführt werden. So können die Öffnungen lochartig ausgebildet sein, d.h. die Flanken der Rinnen sind durchbrochen, während jeweils die Kämme und der Rinnengrund durchlaufen. Andererseits können die Öffnungen schlitzartig ausgebildet sein, d.h. die Kämme laufen durch, und der Rinnengrund ist durchbrochen, oder umgekehrt sind die Kämme durchbrochen, und der Rinnengrund ist durchlaufend. Für bestimmte Anwendungsfälle kann die gleichzeitige Anordnung verschiedener Arten von Öffnungen auf einem Wärmeaustauschrohr vorteilhaft sein.

Entscheidend ist, daß die Abmessungen der Öffnungen so gewählt werden, daß an jeder Öffnung nur ein Teil der Flüssigkeit die Rinne verläßt, der größte Teil jedoch entlang der Rinne weitergeleitet wird. Treibende Kräfte für die Flüssigkeitsverteilung sind die Trägheitskräfte, die Kapillarkräfte sowie (bei geneigten bzw. vertikal orientieren Flächen) die Schwerkraft. Bei der gekreuzten Ausführung wird an jedem Kreuzungspunkt die Flüssigkeit neu aufgeteilt, so daß die Verteilwirkung erheblich besser ist als bei den parallelen Rinnen.

Es empfiehlt sich, daß die parallelen Kanäle folgende Abmessungen aufweisen:
- Teilung t =: 0,40 bis 1,5 mm,
- Höhe h =: 0,5 x t bis 2 x t,
- Kanalwanddicke s =: 0,2 x t bis 0,8 x t.

Die Kanäle und Verteilungsrinnen laufen schraubenlinienförmig um, insbesondere verlaufen die Verteilungsrinnen unter einem Steigungswinkel γ zur Rohrlängsachse, wobei 0°< γ ≤60° bzw. 120°≤ γ <180°. Insbesondere zur weiteren Verbesserung der Verdampfungseigenschaften ist die Innenoberfläche des Wärmeaustauschrohres strukturiert bzw. berippt.

Es wird vorgeschlagen, das erfindungsgemäße Rohr nach folgenden Verfahren herzustellen:

Nach einem ersten Vorschlag werden zuerst schraubenlinienförmig umlaufende Kanäle hergestellt, indem das Material der Kanalwände durch Verdrängen von Material aus der Rohrwandung eines Glattrohres nach außen mittels eines Walzvorgangs (vgl. das übliche Walzverfahren zur Rippenrohrherstellung beispielsweise nach der US-PS 3.327.512) gewonnen wird, und anschließend werden die Verteilungsrinnen hergestellt, indem die Kanalwände durch einen Walzvorgang mit entsprechend geformten Zahnscheiben, Drückrollen oder dgl. eingedrückt werden (vgl. beispielsweise DE-OS 1.501.656).

Nach einem zweiten Vorschlag werden zuerst schraubenlinienförmig umlaufende Kanäle in der Rohrwandung eines Glattrohres durch einen Ziehvorgang mit ruhender oder rotierender Ziehmatrize hergestellt und anschließend werden die Verteilungsrinnen hergestellt, indem die Kanalwände durch einen Walzvorgang mit entsprechend geformten Zahnscheiben, Drückrollen oder dgl. eingedrückt werden.

Nach einem dritten Vorschlag werden zuerst schraubenlinienförmig umlaufende Kanäle hergestellt, indem das Material der Kanalwände durch Verdrängen von Material aus der Rohrwandung eines Glattrohres nach außen mittels eines Walzvorgangs gewonnen wird und anschließend werden die Verteilungsrinnen durch einen Ziehvorgang mit ruhender oder rotierender Ziehmatrize hergestellt.

Nach einem vierten Vorschlag werden zuerst schraubenlinienförmig umlaufende Kanäle in der Rohrwandung eines Glattrohres durch einen Ziehvorgang mit ruhender oder rotierender Ziehmatrize hergestellt und anschließend werden die Verteilungsrinnen durch einen Ziehvorgang mit ruhender oder rotierender Ziehmatrize hergestellt.

Das erfindungsgemäße Wärmeaustauschrohr kommt vorzugsweise zur Sprühverdampfung in einem Rohrbündel-Wärmeaustauscher mit waagerecht oder geneigt angeordneten Wärmeaustauschrohren zum Einsatz.

Die Erfindung wird anhand der folgenden Ausführungsbeispiele näher erläutert:

Es zeigt
Fig. 2 ein erstes erfindungsgemäßes Wärmeaustauschrohr mit parallel verlaufenden Verteilungsrinnen,
Fig. 3 eine weitere Ausführungsform eines erfindungsgemäßen Wärmeaustauschrohr mit parallelen Verteilungsrinnen,
Fig. 4 ein erfindungsgemäßes Wärmeaustauschrohr mit zwei sich kreuzenden Verteilungsrinnen,
Fig. 5 schematisch die Oberflächenbeschaffenheit eines erfindungsgemäßen Wärmeaustauschrohres mit sich kreuzenden Verteilungsrinnen,
Fig. 6 unterschiedliche Ausführungsformen der Öffnungen in den Flanken der Verteilungsrinnen, und
Fig. 7 schematisch ein Wärmeaustauschrohr mit schraubenlinienförmig umlaufenden Kanälen und Verteilungsrinnen.

Ein metallisches Wärmeaustauschrohr 1 nach den Fig. 2 bis 4 weist auf einer Seite ein erstes Medium 2 und auf der anderen Seite ein zu verdampfendes, zweites Medium 3 auf. Das Rohr 1 weist auf dieser anderen Seite zueinander parallele Kanäle 4 (mit Kanalwänden 5) auf, deren Abmessungen Teilung t, Höhe h und Wanddicke s ebenfalls eingetragen sind. Die Kanäle 4 werden von Verteilungsrinnen 6 für das zweite Medium 3 gekreuzt, die von seitlich verdrängtem Material der Kanalwände 5 gebildet sind. Die Rinnen 6 sind im wesentlichen V-förmig. Die von der Oberkante der Kanalwände 5 gerechnete Tiefe der Rinnen 6 ist mit T, deren Öffnungswinkel mit α bezeichnet (hier sind die V-förmigen Rinnen 6 mit spitz zulaufendem Rinnengrund gezeichnet. Im Normalfall wird der Rinnengrund jedoch verbreitert sein). Um das aufgetropfte bzw. aufgesprühte zweite Medium 3 in die Kanäle 4 verteilen zu können, sind die Rinnen 6 mit Überläufen 7 und/oder Öffnungen 8 versehen. Je nach Verformung der Kanalwände 5 sind die Überläufe 7 und/oder Öffnungen 8 unterschiedlich ausgebildet (vgl. insbesondere Fig.6).

Im Fall der Fig.2 und 4 sind lediglich Überläufe 7 vorhanden, das jeweils verdrängte Material benachbarter Kanalwände 5 berührt sich.

Im Fall der Fig. 3 haben sich schlitzartige Öffnungen 8 ausgebildet.

Im Fall der Fig. 2 sind die Rinnen 6 voneinander beabstandet, so daß beim Verdampfen des zweiten Mediums 3 der Dampf (s. Pfeil "Dampf") durch die verbleibenden Zwischenräume 9 austreten kann.

Der Abstand a wird jeweils zwischen dem Grund benachbarter Rinnen 6 gerechnet.

Im Fall der Fig.3, in dem die Rinnen 6 unmittelbar aneinander anschließen, dienen die Öffnungen 8 gleichzeitig zum Flüssigkeitseintritt und Dampfaustritt (s. Pfeile "Flüssigkeit" und "Dampf").

Fig.4 zeigt die Verhältnisse schematisch bei zwei sich kreuzenden Rinnen 6.

Fig.5 zeigt die Oberflächenbeschaffenheit eines erfindungsgemäßen Wärmeaustauschrohres 1 mit sich kreuzenden Verteilungsrinnen 6 (Kreuzungswinkel β/Kreuzungspunkte K). Zur Vereinfachung wurde auf die Darstellung von Überläufen 7 und Öffnungen 8 verzichtet. Die verbleibenden Zwischenräume 9 für den Dampfaustritt sind punktiert hervorgehoben.

In Fig.6 sind verschiedene Möglichkeiten für die Ausbildung der Überläufe 7 und Öffnungen 8 angedeutet (vgl. Ansicht gemäß Schnittebene A - A durch den Rinnengrund nach Fig.2). Gemäß Fig.6a sind die Öffnungen 8 lochartig, d.h. die Flanken 10 der Rinnen 6 sind durchbrochen, wobei jeweils Kämme 11 und Rinnengrund 12 durchlaufen. Gemäß Fig.6b laufen die Kämme 11 durch, jedoch ist der Rinnengrund 12 durchbrochen, im Fall der Fig.6c ist es umgekehrt.

Fig.7 zeigt schematisch ein Wärmeaustauschrohr 1 mit auf der Außenoberfläche schraubenlinienförmig umlaufenden Kanälen 4 (bzw. Kanalwänden 5) und Verteilungsrinnen 6. Der Steigungswinkel der Verteilungsrinnen 6 zur Rohrlängsachse ist mit γ bezeichnet. Der Abstand a jeweils zwischen dem Rinnengrund 12 benachbarter Rinnen 6 ist ebenfalls eingetragen. Die Rinnen 6 wurden vereinfacht ohne Überläufe 7 bzw. Öffnungen 8 gezeichnet.

Als Werkstoffe für das Wärmeaustauschrohr 1 kommen insbesondere Stahl, Aluminium und Aluminium-Legierungen, Kupfer und Kupfer-Legierungen, Edelstähle und Titan in Frage.

Als zu verdampfendes Medium 3 stehen insbesondere Ammoniak und Sicherheitskältemittel, wie beispielsweise R22, R134a usw. zur Verfügung.

### Zahlenbeispiel:

Es wurden strukturierte Wärmeaustauschrohre 1 aus Stahl mit folgenden Abmessungen hergestellt:

| | |
|---|---|
| Außendurchmesser des Rohres | D_{R} = 19 mm |
| Teilung der Kanäle 4 | t = 0,63 mm |
| Höhe der Kanäle 4 | h = 1,0 mm |
| Dicke der Kanalwände 5 | s = 0,25 mm |
| kreuzweise verlaufende Verteilungsrinnen 6 mit einem Steigungswinkel | γ = 30° (d. h. Kreuzungswinkel β = 120°) |
| Tiefe der Rinnen 6 | T = 0,5 mm |
| Öffnungswinkel der Rinnen 6 | α = 90°. |

Bei Einsatz dieser Wärmeaustauscherrohre 1 in einem Rohrbündelwärmeaustauscher zur Sprühverdampfung von Ammoniak wurden hervorragende Ergebnisse erzielt.

## Patentansprüche

1. Wärmeaustauschrohr (1) zur Übertragung von Wärme von einem ersten Medium (2) auf dessen Innenoberfläche auf ein zweites, zu verdampfendes Medium (3) auf dessen Außenoberfläche, wobei diese Außenoberfläche mit integralen, fluchtenden Verteilungsrinnen (6) zur Verteilung der flüssigen Phase des zweiten Mediums (3) versehen ist,
mit folgenden Merkmalen:
a) die Verteilungsrinnen (6) kreuzen sich mit darunterliegenden Kanälen (4) der Teilung (t),
b) die Verteilungsrinnen (6) sind von seitlich verdrängtem Material der Kanalwände (5) gebildet, wobei die Tiefe (T) der Verteilungsrinnen (6) etwa zwischen 30 und 90 % der Kanalhöhe h liegt,
c) die Verteilungsrinnen (6) stehen mit den Kanälen (4) durch Überläufe (7) und/oder Öffnungen (8) in den Verteilungsrinnen (6) in Verbindung,
gekennzeichnet durch folgende Merkmale:
d) die Verteilungsrinnen (6) und die Kanäle (4) laufen schraubenlinienförmig um; und
e) das verdrängte Material benachbarter Kanalwände (5) berührt sich zumindest teilweise.

2. Wärmeaustauschrohr nach Anspruch 1, dadurch gekennzeichnet, daß die Verteilungsrinnen (6) parallel zueinander verlaufen.

3. Wärmeaustauschrohr nach Anspruch 2, dadurch gekennzeichnet, daß sich zwei Gruppen paralleler Verteilungsrinnen (6) unter einem Winkel β kreuzen.

4. Wärmeaustauschrohr nach Anspruch 2 oder 3, dadurch gekennzeichnet, daß die Verteilungsrinnen (6) voneinander beabstandet angeordnet sind.

5. Wärmeaustauschrohr nach Anspruch 4, dadurch gekennzeichnet, daß der Abstand der Verteilungsrinnen (6) a ≦ 3 x t beträgt.

6. Wärmeaustauschrohr nach Anspruch 2 oder 3, dadurch gekennzeichnet,
daß die Verteilungsrinnen (6) unmittelbar aneinander anschließen.

7. Wärmeaustauschrohr nach einem oder mehreren der Ansprüche 1 bis 6, dadurch gekennzeichnet, daß die Verteilungsrinnen (6) im wesentlichen V-förmig ausgebildet sind, wobei die Tiefe T = 0,3 bis 1,5 mm und der Öffnungswinkel α = 30 bis 90° beträgt.

8. Wärmeaustauschrohr nach einem oder mehreren der Ansprüche 1 bis 7, dadurch gekennzeichnet, daß die Öffnungen (8) lochartig ausgebildet sind.

9. Wärmeaustauschrohr nach einem oder mehreren der Ansprüche 1 bis 7, dadurch gekennzeichnet, daß die Öffnungen (8) schlitzartig ausgebildet sind.

10. Wärmeaustauschrohr nach den Ansprüchen 8 oder 9 dadurch gekennzeichnet,
daß auf einem Wärmeaustauschrohr (1) gleichzeitig verschiedene Arten von Öffnungen (8) angeordnet sind.

11. Wärmeaustauschrohr nach einem oder mehreren der Ansprüche 1 bis 10, dadurch gekennzeichnet, daß die parallelen Kanäle (4) folgende Abmessungen aufweisen:
| | |
|---|---|
| Teilung | t = 0,40 bis 1,5 mm, |
| Höhe | h = 0,5 x t bis 2 x t, |
| Kanalwanddicke | s = 0,2 x t bis 0,8 x t. |

12. Wärmeaustauschrohr nach einem oder mehreren der Ansprüche 1-11, dadurch gekennzeichnet, daß die Verteilungsrinnen (6) unter einem Steigungswinkel γ zur Rohrlängsachse verlaufen, wobei 0° < γ ≤ 60° bzw. 120° ≤ γ < 180°.

13. Wärmeaustauschrohr nach einem oder mehreren der Ansprüche 1 bis 12, dadurch gekennzeichnet, daß die Innenoberfläche des Wärmeaustauschrohres strukturiert oder berippt ist.

14. Verfahren zur Herstellung eines Wärmeaustauschrohres nach einem oder mehreren der Ansprüche 1 bis 13, dadurch gekennzeichnet,
daß zuerst schraubenlinienförmig umlaufende Kanäle (4) hergestellt werden, indem das Material der Kanalwände (5) durch Verdrängen von Material aus der Rohrwandung eines Glattrohres nach außen mittels eines Walzvorgangs gewonnen wird,
und daß anschließend die Verteilungsrinnen (6) hergestellt werden, indem die Kanalwände (5) durch einen Walzvorgang mit entsprechend geformten Zahnscheiben, Drückrollen oder dgl. eingedrückt werden.

15. Verfahren zur Herstellung eines Wärmeaustauschrohres nach einem oder mehreren der Ansprüche 1 bis 13, dadurch gekennzeichnet,
daß zuerst schraubenlinienförmig umlaufende Kanäle (4) in der Rohrwandung eines Glattrohres durch einen Ziehvorgang mit ruhender oder rotierender Ziehmatrize hergestellt und anschließend die Verteilungsrinnen (6) hergestellt werden, indem die Kanalwände (5) durch einen Walzvorgang mit entsprechend geformten Zahnscheiben, Drückrollen oder dgl. eingedrückt werden.

16. Verfahren zur Herstellung eines Wärmeaustauschrohres nach einem oder mehreren der Ansprüche 1 bis 13, dadurch gekennzeichnet,
daß zuerst schraubenlinienförmig umlaufende Kanäle (4) hergestellt werden, indem das Material der Kanalwände (5) durch Verdrängen von Material aus der Rohrwandung eines Glattrohres nach außen mittels eines Walzvorgangs gewonnen wird, und daß anschließend die Verteilungsrinnen (6) durch einen Ziehvorgang mit ruhender oder rotierender Ziehmatrize hergestellt werden.

17. Verfahren zur Herstellung eines Wärmeaustauschrohres nach einem oder mehreren der Ansprüche 1 bis 13, dadurch gekennzeichnet,
daß zuerst schraubenlinienförmig umlaufende Kanäle (4) in der Rohrwandung eines Glattrohres durch einen Ziehvorgang mit ruhender oder rotierender Ziehmatrize hergestellt werden und daß anschließend die Verteilungsrinnen (6) durch einen Ziehvorgang mit ruhender oder rotierender Ziehmatrize hergestellt werden.

18. Verwendung eines Wärmeaustauschrohres nach einem oder mehreren der Ansprüche 1 bis 13 zur Sprühverdampfung in einem Rohrbündel-Wärmeaustauscher.

19. Verwendung eines Wärmeaustauschrohres nach einem oder mehreren der Ansprüche 1 bis 13 in einem Rohrbündel-Wärmeaustauscher mit waagerecht angeordneten Wärmeaustauschrohren für den Zweck nach Anspruch 18.

20. Verwendung eines Wärmeaustauschrohres nach einem oder mehreren der Ansprüche 1 bis 13 in einem Rohrbündel-Wärmeaustauscher mit geneigt angeordneten Wärmeaustauschrohren für den Zweck nach Anspruch 18.

## Claims

1. Heat exchanger tube (1) for transferring heat from a first medium (2) on the inner surface thereof to a second medium (3), which is to be evaporated, on the outer surface thereof, wherein this outer surface is provided with integral aligned distribution troughs (6) for distributing the liquid phase of the second medium (3),
with the following features:
a) the distribution troughs (6) intersect channels (4) which lie below them with the spacing (t),
b) the distribution troughs (6) are formed by laterally displaced material from the channel walls (5), the depth (T) of the distribution troughs (6) being approximately between 30 and 90% of the channel height h,
c) the distribution troughs (6) communicate with the channels (4) by way of overflows (7) and/or openings (8) in the distribution troughs (6),
characterised by the following features:
d) the distribution troughs (6) and the channels (4) run round helically; and
e) the displaced material from adjacent channel walls (5) touches at least in part.

2. Heat exchanger tube as claimed in Claim 1, characterised in that the distribution troughs (6) extend parallel to one another.

3. Heat exchanger tube as claimed in Claim 2, characterised in that two groups of parallel distribution troughs (6) intersect at an angle β.

4. Heat exchanger tube as claimed in Claim 2 or 3, characterised in that the distribution troughs (6) are spaced from one another.

5. Heat exchanger tube as claimed in Claim 4, characterised in that the distance between the distribution troughs (6) is a ≤ 3 x t.

6. Heat exchanger tube as claimed in Claim 2 or 3, characterised in that the distribution troughs (6) immediately adjoin one another.

7. Heat exchanger tube as claimed in one or more of Claims 1 to 6, characterised in that the distribution troughs (6) are of V-shaped construction, wherein the depth T = 0.3 to 1.5 mm and the aperture angle α = 30 to 90°.

8. Heat exchanger tube as claimed in one or more of Claims 1 to 7, characterised in that the openings (8) are constructed as holes.

9. Heat exchanger tube as claimed in one or more of Claims 1 to 7, characterised in that the openings (8) are constructed as slots.

10. Heat exchanger tube as claimed in Claims 8 or 9, characterised in that different types of openings (8) are disposed simultaneously on a heat exchanger tube (1).

11. Heat exchanger tube as claimed in one or more of Claims 1 to 10, characterised in that the parallel channels (4) have the following dimensions:
| | |
|---|---|
| spacing | t = 0.40 to 1.5 mm, |
| height | h = 0.5 x t to 2 x t, |
| channel wall thickness | s = 0.2 x t to 0.8 x t. |

12. Heat exchanger tube as claimed in one or more of Claims 1 to 11, characterised in that the distribution troughs (6) extend at an angle of elevation γ to the longitudinal axis of the tube, wherein 0° < γ ≤ 60° or 120° ≤ γ < 180°.

13. Heat exchanger tube as claimed in one or more of Claims 1 to 12, characterised in that the inner surface of the heat exchanger tube is structured or ribbed.

14. Method of producing a heat exchanger tube as claimed in one or more of Claims 1 to 13, characterised in that first of all channels (4) which run round helically are formed, the material for the channel walls (5) being obtained by displacing material outwards from the tube wall of a smooth tube by means of a rolling operation, and that the distribution troughs (6) are then produced by impressing the channel walls (5) by a rolling operation with correspondingly shaped toothed discs, pressure rollers or the like.

15. Method of producing a heat exchanger tube as claimed in one or more of Claims 1 to 13, characterised in that first of all channels (4) which run round helically are produced in the tube wall of a smooth tube by a drawing operation with a stationary or rotating drawing die and then the distribution troughs (6) are produced by impressing the channel walls (5) by a rolling operation with correspondingly shaped toothed discs, pressure rollers or the like.

16. Method of producing a heat exchanger tube as claimed in one or more of Claims 1 to 13, characterised in that first of all channels (4) which run round helically are formed, the material for the channel walls (5) being obtained by displacing material outwards from the tube wall of a smooth tube by means of a rolling operation, and that then the distribution troughs (6) are produced by a drawing operation with a stationary or rotating drawing die.

17. Method of producing a heat exchanger tube as claimed in one of Claims 1 to 13, characterised in that first of all channels (4) which run round helically are produced in the tube wall of a smooth tube by a drawing operation with a stationary or rotating drawing die and that then the distribution troughs (6) are produced by a drawing operation with a stationary or rotating drawing die.

18. Use of a heat exchanger tube as claimed in one or more of Claims 1 to 13, for spray vaporisation in a multi-tube heat exchanger.

19. Use of a heat exchanger tube as claimed in one or more of Claims 1 to 13 in a multi-tube heat exchanger with horizontally disposed heat exchanger tubes for the purpose according to Claim 18.

20. Use of a heat exchanger tube as claimed in one or more of Claims 1 to 13 in a multi-tube heat exchanger with inclined heat exchanger tubes for the purpose according to Claim 18.

## Revendications

1. Tube échangeur de chaleur (1) pour transférer la chaleur, d'un premier fluide (2) qui se trouve sur sa surface intérieure, à un second fluide à vaporiser (3) qui se trouve sur sa surface extérieure, cette surface extérieure étant munie de gouttières de répartition (6), solidaires de la surface et affleurant à la surface, pour répartir la phase liquide du second fluide (3), avec les caractéristiques suivantes:
a) les gouttières de répartition (6) se croisent avec des canaux (4) de pas (t) situés par dessous,
b) les gouttières de répartition (6) sont formées par du matériau des parois (5) des canaux repoussé latéralement, la profondeur (t) des gouttières de répartition (6) valant à peu près entre 30 et 90% de la hauteur h des canaux,
c) les gouttières de répartition (6) sont reliées aux canaux (4) par des déversoirs (7) et/ou des ouvertures (8) dans les gouttières de répartition (6),
caractérisé par les caractéristiques suivantes:
d) les gouttières de répartition (6) et les canaux (4) courent autour du tube à la façon d'une hélice;
e) le matériau repoussé des parois (5) de canaux voisins est au moins partiellement en contact.

2. Tube échangeur de chaleur selon la revendication 1, caractérisé par le fait que les gouttières de répartition (6) courent parallèlement l'une à l'autre.

3. Tube échangeur de chaleur selon la revendication 2, caractérisé par le fait que deux groupes de gouttières de répartition parallèles (6) se croisent sous un angle β.

4. Tube échangeur de chaleur selon la revendication 2 ou 3, caractérisé par le fait que les gouttières de répartition (6) sont disposées à une certaine distance l'une de l'autre.

5. Tube échangeur de chaleur selon la revendication 4, caractérisé par le fait que la distance des gouttières de répartition (6) vaut a ≤ 3 x t.

6. Tube échangeur de chaleur selon la revendication 2 ou 3, caractérisé par le fait que les gouttières de répartition (6) se raccordent directement l'une contre l'autre.

7. Tube échangeur de chaleur selon une ou plusieurs des revendications 1 à 6, caractérisé par le fait que les gouttières de répartition (6) ont sensiblement la forme d'un V, avec une profondeur T = 0,3 à 1,5 mm et un angle d'ouverture α = 30 à 90°.

8. Tube échangeur de chaleur selon une ou plusieurs des revendications 1 à 7, caractérisé par le fait que les ouvertures (8) ont la forme de trous.

9. Tube échangeur de chaleur selon une ou plusieurs des revendications 1 à 7, caractérisé par le fait que les ouvertures (8) ont la forme de fentes.

10. Tube échangeur de chaleur selon les revendications 8 ou 9, caractérisé par le fait que sur un tube échangeur de chaleur (1) sont simultanément disposés plusieurs types d'ouvertures (8).

11. Tube échangeur de chaleur selon une ou plusieurs des revendications 1 à 10, caractérisé par le fait que les canaux parallèles (4) présentent les dimensions suivantes:
| | |
|---|---|
| Pas | t = 0,40 à 1,5 mm, |
| Hauteur | h = 0,5 x t à 2 x t, |
| Épaisseur de la paroi du canal | s = 0,2 x t à 0,8 x t. |

12. Tube échangeur de chaleur selon une ou plusieurs des revendications 1-11, caractérisé par le fait que les gouttières de répartition (6) sont orientées sous un angle d'inclinaison γ par rapport à l'axe longitudinal du tube, avec 0° < γ ≤ 60° ou 120° ≤ γ < 180°.

13. Tube échangeur de chaleur selon une ou plusieurs des revendications 1 à 12, caractérisé par le fait que la surface intérieure du tube échangeur de chaleur est structurée ou striée.

14. Procédé de fabrication d'un tube échangeur de chaleur selon une ou plusieurs des revendications 1 à 13, caractérisé:
par le fait que l'on fabrique tout d'abord des canaux (4) qui courent autour du tube à la façon d'une hélice, en gagnant le matériau des parois (5) des canaux en repoussant, vers l'extérieur, du matériau provenant de la paroi d'un tube lisse, au moyen d'un processus de laminage,
et que l'on fabrique ensuite les gouttières de répartition (6), en réalisant des empreintes dans les parois (5) des canaux par un processus de laminage avec des disques dentés, des rouleaux presseurs de forme appropriée ou analogues.

15. Procédé de fabrication d'un tube échangeur de chaleur selon une ou plusieurs des revendications 1 à 13, caractérisé:
par le fait que l'on fabrique tout d'abord des canaux (4) qui courent autour du tube à la façon d'une hélice, dans la paroi d'un tube lisse, par un processus d'étirage avec matrice d'étirage fixe ou tournante, et qu'ensuite on fabrique les gouttières de répartition (6) en réalisant des empreintes dans les parois (5) des canaux par un processus de laminage avec des disques dentés, des rouleaux presseurs de forme appropriée, ou analogues.

16. Procédé de fabrication d'un tube échangeur de chaleur selon une ou plusieurs des revendications 1 à 13, caractérisé:
par le fait que l'on fabrique tout d'abord des canaux (4) qui courent autour du tube à la façon d'une hélice, en gagnant le matériau des parois (5) des canaux en repoussant, vers l'extérieur, du matériau provenant de la paroi d'un tube lisse, au moyen d'un processus de laminage, et qu'ensuite on fabrique les gouttières de répartition (6) par un processus d'étirage avec matrice d'étirage fixe ou tournante.

17. Procédé de fabrication d'un tube échangeur de chaleur selon une ou plusieurs des revendications 1 à 13, caractérisé:
par le fait que l'on fabrique tout d'abord des canaux (4) qui courent autour du tube à la façon d'une hélice, dans la paroi d'un tube lisse, par un processus d'étirage avec matrice d'étirage fixe ou tournante, et qu'ensuite on fabrique les gouttières de répartition (6) par un processus d'étirage avec matrice d'étirage fixe ou tournante.

18. Utilisation d'un tube échangeur de chaleur selon une ou plusieurs des revendications 1 à 13 pour la vaporisation par projection dans un échangeur de chaleur à faisceau tubulaire.

19. Utilisation d'un tube échangeur de chaleur selon une ou plusieurs des revendications 1 à 13 dans un échangeur de chaleur à faisceau tubulaire à tubes échangeurs de chaleur disposés horizontalement aux fins de la revendication 18.

20. Utilisation d'un tube échangeur de chaleur selon une ou plusieurs des revendications 1 à 13 dans un échangeur de chaleur à faisceau tubulaire à tubes échangeurs de chaleur disposés inclinés aux fins de la revendication 18.
